# EUROPÄISCHE PATENTSCHRIFT

(11) **EP 2 427 080 B1**
(45) Veröffentlichungstag und Bekanntmachung des Hinweises auf die Patenterteilung: **24.08.2016**
(21) Anmeldenummer: 10715817.2
(22) Anmeldetag: 23.04.2010
(51) Int. Cl.: A47B 88/04

(54) **BAUSATZ EINER MÖBELAUSZUGSFÜHRUNG**
KIT FOR A FURNITURE DRAWER PULL-OUT GUIDE
KIT DE GUIDE DE TIROIR DE MEUBLE

(30) Priorität: 06.05.2009 DE 102009020052
(43) Veröffentlichungstag der Anmeldung: 14.03.2012
(73) Patentinhaber: Paul Hettich GmbH & Co. KG, 32278 Kirchlengern (DE)
(72) Erfinder: BABUCKE-RUNTE, Guido, 33758 Schloß Holte-Stukenbrock (DE); KÄTHLER, Andreas, 32278 Kirchlengern (DE); STUFFEL, Andreas, 31675 Bückeburg (DE); MEYER, Helmut, 32675 Bückeburg (DE); MEYER, Bernd, 32469 Petershagen (DE)
(74) Vertreter: Kleine, Hubertus
(86) Internationale Anmeldenummer: PCT/EP2010/055429
(87) Internationale Veröffentlichungsnummer: WO 2010/127952

(56) Entgegenhaltungen:
- DE-U1- 9 320 102
- DE-U1-202006 012 399
- FR-A1- 2 831 779

## Beschreibung

Die Erfindung betrifft einen Bausatz einer Möbelauszugsführung nach dem Oberbegriff des Anspruchs 1.

In der Möbelherstellung, insbesondere in der Küchenherstellung, sind die äußeren Abmaße eines Möbelkorpus standardisiert, während die Dicke der Seitenwände unterschiedlich sein kann. Hierdurch sind Möbel herstellbar, die bei gleicher äußeren Breite abweichende lichte Breiten aufweisen.

Neben den üblicherweise eingesetzten Wanddicken von 19 mm, kommen auch Seitenwände zur Verwendung, deren Dicke 18 mm, 16 mm oder 15 mm beträgt.

Einzusetzende Möbelauszüge, wie Schubkästen oder dergleichen, werden vielfach in ihrer Breite an das jeweils lichte Maß des Möbelkorpus angepasst, was naturgemäß nur mit einem entsprechend hohen Fertigungsaufwand möglich ist.

Um hier Abhilfe zu schaffen, d.h. um zumindest in ihrer Breite einheitliche Möbelauszugsteile einsetzen zu können und so einerseits die Fertigungskosten zu reduzieren und andererseits den Fertigungsablauf bei der Herstellung von Möbelteilen zu vereinfachen, ist es bekannt, die Möbelauszugsführungen, mit denen das Möbelauszugsteil im Möbelkorpus verschiebbar gehalten ist, entsprechend den maßlichen Vorgaben zu verändern. Hierzu sind die Möbelauszugsführungen derart modifiziert, dass die jeweiligen Abstände zwischen den Befestigungsflanschen und der Führungsschiene an die jeweilige lichte Breite des Möbelkorpus angepasst sind.

Allerdings wird damit das Problem der Anpassung von dem Möbelauszugsteil auf die Möbelauszugsführung verlagert, so dass eine wesentliche Verbesserung hinsichtlich einer wirtschaftlichen Herstellung damit nicht erreicht wird.

Insbesondere muss eine entsprechend große Anzahl unterschiedlicher Auszugsführungen bereitgehalten werden, was naturgemäß mit entsprechend hohen Kosten verbunden ist.

Es ist deshalb schon vorgeschlagen worden, Auszugsführungen so auszubilden, dass der Abstand zwischen der Führungsschiene und den zugeordneten Befestigungsflanschen veränderbar ist, wodurch ein maßlicher Ausgleich zwischen dem in seiner Breite standardisierten Möbelauszugsteil und der Seitenwand des Möbelkorpus möglich ist.

Nachteilig bei diesen Auszugsführungen ist jedoch der recht komplizierte Aufbau und in der Folge eine aufwendige Herstellung, so dass auch diese Möglichkeit der maßlichen Anpassung eine unbefriedigende Lösung darstellt.

Diesem Umstand kommt vor allem deshalb eine besondere Bedeutung zu, weil Möbelauszugsführungen als Serienteile in großen Stückzahlen hergestellt und eingesetzt werden.

Aus der DE 93 20 102 U1 ist es bekannt, zum Ausgleich unterschiedlicher lichter Breiten von Korpussen Distanzplatten einzusetzen, die zwischen einem Befestigungsflansch und der zugeordneten Seitenwand des Möbelkorpus positioniert sind.

Der Erfindung liegt die Aufgabe zugrunde, einen Bausatz einer Möbelauszugsführung der gattungsgemäßen Art so weiterzuentwickeln, dass eine einfache und kostengünstige Herstellung und Montage möglich ist.

Diese Aufgabe wird durch einen Bausatz mit den Merkmalen des Anspruchs 1 gelöst.

Die Erfindung erlaubt den Einsatz konfektionierter Auszugsführungen, die jeweils durch mindestens eine Distanzplatte zu einem Bausatz komplettiert werden.

Dabei ist die Distanzplatte mit dem Befestigungsflansch vormontiert, wobei zur Halterung der Distanzplatte am Befestigungsflansch Form- und/oder Reibschlussmittel vorgesehen sind.

Eine formschlüssige Verbindung wird beispielsweise hergestellt durch an der Distanzplatte angeformte Rastzapfen, die in Rastlöcher des Befestigungsflansches verrastend eingreifen.

Ein Reibschluss hingegen wird beispielsweise dadurch erreicht, dass die Distanzplatte eine Tasche aufweist, deren Querschnittstiefe mit Untermaß zur Dicke des Befestigungsflansches hergestellt ist, so dass dieser nach Einschieben durch Klemmung reibschlüssig gesichert ist. Im Übrigen ist der Befestigungsflansch üblicherweise aus einem abgewinkelten Blech geformt, wobei an seinem gegenüber der Distanzplatte abgewinkelten Schenkel die Führungsschiene gehalten ist.

Eine solche reibschlüssige Sicherung ist auch dann gegeben, wenn die Distanzplatte in drei Randbereichen einen angeformten, hinterschnittenen Kragen aufweist, der den jeweiligen Randbereich überdeckt und dessen Hinterschneidung einen Klemmschlitz für den Befestigungsflansch bildet.

Üblicherweise weist der Befestigungsflansch Durchgangslöcher auf, die in einem bestimmten Lochmuster vorliegen und durch die Befestigungsmittel, beispielsweise Schrauben geführt werden, mit denen der Befestigungsflansch und damit die Auszugsführung insgesamt an der Seitenwand des Möbelkorpus befestigt wird.

Ein daran angepasstes Lochmuster ist auch bei der jeweiligen Distanzplatte vorgesehen.

Denkbar ist aber auch eine Ausgestaltung der Distanzplatte in der Form, dass der Befestigungsflansch lediglich außerhalb des durch das Lochmuster definierten Bereichs anliegt.

Gemäß der Erfindung ist weiterhin vorgesehen, dass der Bausatz Distanzplatten für jeden Breitenausgleich beinhaltet, die zu einem Riegel zusammengefasst sind, wobei der Verbindungsbereich zwischen den jeweiligen Distanzplatten als Sollbruchstelle gestaltet ist, durch die ein einfaches Vereinzeln möglich ist.

Jeder Auszugsführung kann eine einzige Distanzplatte für den jeweiligen Dickenausgleich zugeordnet sein, die dann in ihrer Länge so dimensioniert ist, dass sie eine sichere Befestigung der Auszugsführung ermöglicht. Denkbar ist aber auch, für den jeweiligen Dickenausgleich zwei Distanzplatten vorzusehen.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: ein Möbel, in dem erfindungsgemäße Bausätze montiert sind in einer perspektivischen Ansicht
- Figur 2: den prinzipiellen Aufbau erfindungsgemäßer Bausätze in einer Seitenansicht a) und einer Vorderansicht b)
- Figuren 3 bis 13: verschiedene Ausführungsbeispiele der Erfindung als Einzelheiten oder komplettierte Bausätze dargestellt.

In der Figur 1 ist ein Möbelkorpus 1 erkennbar, der zwei parallel und abständig zueinander angeordnete Seitenwände 2 aufweist, in denen mehrere Schubkästen 3 übereinander angeordnet positioniert sind.

Jeder Schubkasten 3 wird mittels Auszugsführungen 4 (Figur 2) herausziehbar am Möbelkorpus 1 gehalten, wozu an jeder Seitenwand 2 eine Auszugsführung 4 befestigt ist.

In der Figur 2b) sind beispielhaft unterschiedliche Dicken der Seitenwand 2 dargestellt, mit daran angepassten montierten Bausätzen entsprechend der Erfindung.

Üblicherweise sind die Seitenwände 2 eines Möbelkorpus 1 19 mm dick, wie im unteren Bereich der Figur 2b) dargestellt.

Hier ist die Auszugsführung 4 mit zwei Befestigungsflanschen 6 unmittelbar an der Seitenwand 2 befestigt, wobei ein abgewinkelter Schenkel 13 (Figur 3) des Befestigungsflansches 6 eine Führungsschiene 5 der Auszugsführung 4 trägt.

Zum Einsatz in ihrer Breite gleicher Schubkästen 3 in Möbelkorpussen, deren Außenbreite ebenfalls gleich ist, deren Seitenwände 2 jedoch unterschiedlich sind, ist jedem Befestigungsflansch 6 zum Dickenausgleich des Seitenteiles 2 wenigstens eine Distanzplatte 7, 8, 9 zugeordnet, an der der Befestigungsflansch 6 anliegt.

In der Figur 2 ist der Dicke von 19 mm der Seitenwand 2 folgend eine Dicke von 18 mm, danach eine Dicke von 16 mm und schließlich eine Dicke von 15 mm dargestellt, die jeweils durch eine der Distanzplatten 7, 8, 9 ausgeglichen sind.

Die Distanzplatte 7 ist in der Figur 3 als Einzelheit bzw. in Kombination mit dem zugeordneten Befestigungsflansch 6 erkennbar.

Diese Distanzplatte 7 entspricht in ihrer Anlagefläche für den Befestigungsflansch 6 etwa dessen Grundfläche. Sie weist eine einseitig offene Tasche 10 auf, in die der zugeordnete Schenkel des Befestigungsflansches 6 einschiebbar ist, wie dies in der Figur 3d) gezeigt ist, während die Figur 3b) eine Position vor dem Einschieben des Befestigungsflansches 6 in die Tasche 10 wiedergibt.

Die Tiefe der Tasche 10 ist zweckmäßigerweise etwas kleiner als die Dicke des Befestigungsflansches 6, so dass nach einem Einschieben der Befestigungsflansches 6 dieser reibschlüssig in der Tasche 10 gehalten ist. Damit ist eine Verliersicherung, insbesondere als Transportsicherung gegeben.

Zur Befestigung der Auszugsführung 4 an der Seitenwand 2 sind in dem Befestigungsflansch 6 eine Reihe von Löchern vorgesehen, die in einem bestimmten Lochmuster 12 angeordnet sind und durch die Verbindungselemente, beispielsweise Schrauben führbar sind.

Deckungsgleich zu diesem Lochmuster 12 weist auch die Distanzplatte 7 ein Lochmuster 11 auf.

In der Figur 4 ist als weiteres Beispiel die Distanzplatte 8 dargestellt, die beispielsweise zum Distanzausgleich bei einer Seitenwand mit 16 mm Dicke eingesetzt wird.

Insofern unterscheidet sich die Rückwand der Distanzplatte 8 gegenüber der Distanzplatte 7 durch eine um 2 mm größere Stärke der Anlagefläche für den Befestigungsflansch 6.

In eingeschobener Stellung des Befestigungsflansches 6, wie er in der Figur 4d) gezeigt ist, wird der Befestigungsflansch 6 gleichfalls reibschlüssig gehalten.

Hierzu weist die Distanzplatte 8 einen Kragen 14 auf, der den Randbereich der Distanzplatte 8 dreiseitig abdeckt, unter Bildung einer Hinterschneidung, in die der Befestigungsflansch 6 eingeschoben ist, wobei das Querschnittsabmaß der Hinterschneidung geringer ist als die Dicke des Befestigungsflansches 6.

In der Figur 5 ist als Einzelheit die Distanzplatte 9 gezeigt, die in der Figur 2 zum Dickenausgleich bei der Seitenwand 2 mit 15 mm eingesetzt ist.

Der Befestigungsflansch 6 ist an dieser Distanzplatte 9 formschlüssig festgelegt, wozu die Distanzplatte 9 Rastzapfen 15 aufweist, die Rastöffnungen 16 des Befestigungsflansches 6 durchtreten und nach einer Verrastung eine Sicherung in jeder Richtung für den Befestigungsflansch 6 bilden. Auch hier sind die Lochmuster 11, 12 deckungsgleich positioniert.

Die Figuren 6 bis 10 zeigen zwei weitere Ausführungsbeispiele eines erfindungsgemäßen Bausatzes in unterschiedlichen Ansichten.

Dabei sind der Auszugsführung 4 zwei Plattenriegel 17 zugeordnet, von denen jeder aus in ihrer Dicke unterschiedlichen Distanzplatten 17a, 17b, 17c besteht, die gemeinsam eine Zahnreihe 19 aufweisen, in der ein drehbar an dem Befestigungsflansch 6 angeordnetes Zahnrad 21 (Figuren 11 und 12) befestigt ist. Damit ist der Befestigungsflansch 6 in eine, entsprechend der Zahnteilung der Zahnreihe 19 bzw. des Zahnrades 21 vorbestimmte Position verstellbar.

Die Zahnreihe 19 bildet eine Längswandung eines Langloches, an dessen gegenüberliegender Wandung das Zahnrad 21 gleitend anliegt.

Die den jeweiligen Plattenriegel 17 bildenden, in Verschieberichtung der Auszugsführung 4 hintereinander liegenden Distanzplatten 17a bis 17c sind voneinander trennbar, wozu bei dem in den Figuren 6 bis 8 gezeigten Beispiel an der zu trennenden Stelle Durchbrechungen in Form von Schlitzen 20 vorgesehen sind, die eine Sollbruchstelle bilden. Je nach Erfordernis kann dadurch die entsprechende Distanzplatte 17a bis 17c ausgewählt und eingesetzt werden.

In der Figur 9 ist eine andere Variante der Sollbruchstelle gezeigt, die durch eine Querkerbung 22 gebildet ist.

Im Übrigen ist insbesondere zur Sicherung des Befestigungsflansches 6 randseitig in Verschieberichtung eine hinterschnittene Führungsleiste 18 an die Distanzplatten 17a bis 17c angeformt, an denen sich, je nach Position, der Befestigungsflansch 6 abstützt.

In der Figur 10 ist die in der Figur 7 als Vorderansicht gezeigte Konfiguration als Rückansicht dargestellt, während die Figur 11 den Befestigungsflansch 6 mit angebrachtem Zahnrad 21 in verschiedenen Ansichten wiedergibt und die Figur 12 das Zahnrad 21 als Einzelteil darstellt.

Bei dem in der Figur 13 gezeigten Ausführungsbeispiel sind quer zur Verschieberichtung der Auszugsführung 4 übereinander liegend unterschiedliche Distanzplatten 23a, 23b, 23c ebenfalls zu einem Plattenriegel 23 zusammengefasst, wobei sich hier die Distanzplatten 23a bis 23c über einen wesentlichen Teil der Länge der Auszugsführung 4 erstrecken, so dass zu deren Befestigung jeweils nur eine Distanzplatte 23a bis 23c erforderlich ist. Die einzelnen Distanzplatten 23a bis 23c sind durch eine Längskerbung 24 so voneinander getrennt, dass sie je nach Bedarf abzubrechen sind.

Quer zur Verschieberichtung der Auszugsführung 4 bzw. zur Längserstreckung des Plattenriegels 23 sind in den einander gegenüberliegenden Randbereichen hinterschnittene Führungsleisten 25 vorgesehen, die eine Verschiebesicherung für den Befestigungsflansch 6, der in seiner Länge der jeweiligen Länge der Distanzplatten 23a bis 23c entspricht, gehalten ist.

### Bezugszeichenliste

1 Möbelkorpus
2 Seitenwand
3 Schubkasten
4 Auszugsführung
5 Führungsschiene
6 Befestigungsflansch
7 Distanzplatte
8 Distanzplatte
9 Distanzplatte
10 Tasche
11 Lochmuster
12 Lochmuster
13 Schenkel
14 Kragen
15 Rastzapfen
16 Rastöffnung
17 Plattenriegel
17a Distanzplatte
17b Distanzplatte
17c Distanzplatte
18 Führungsleiste
19 Zahnreihe
20 Schlitz
21 Zahnrad
22 Querkerbung
23 Plattenriegel
23a Distanzplatte
23b Distanzplatte
23c Distanzplatte
24 Längskerbung
25 Führungsleiste

## Patentansprüche

1. Bausatz einer Möbelauszugsrührung, mit mindestens einem an einer Seitenwand (2) eines Möbelkorpus (1) angeschlossenen, eine Führungsschiene (5) tragenden Befestigungsflansch (6), wobei dem Befestigungsflansch (6) zum Dickenausgleich des Seitenteiles (2) wenigstens eine Distanzplatte (7 bis 9, 17a bis 17c, 23a bis 23c) zugeordnet ist, an der in montierter Stellung die der Führungsschiene (5) abgewandte Seite des Befestigungsflansches (6) anliegt, **dadurch gekennzeichnet, dass** der Befestigungsflansch (6) form- und/oder reibschlüssig an der Distanzplatte (7 bis 9, 17a bis 17c, 23a bis 23c) vormontiert gehalten ist, wobei der Befestigungsflansch (6) und die Distanzplatte (7 bis 9, 17a bis 17c, 23a bis 23c) zur gegenseitigen Halterung Form- und/oder Reibschlussmittel aufweisen.

2. Bausatz nach Anspruch 1, **dadurch gekennzeichnet, dass** mehrere, in ihrer Dicke unterschiedliche Distanzplatten (7 bis 9, 17a bis 17c, 23a bis 23c) vorgesehen sind.

3. Bausatz nach Anspruch 2, **dadurch gekennzeichnet, dass** die mehreren Distanzplatten (7 bis 9, 17a bis 17c, 23a bis 23c) unterschiedlicher Dicke als Plattenriegel (17, 23) vorliegen.

4. Bausatz nach einem der vorhergehenden Ansprüche, **dadurch gekennzeichnet, dass** die Distanzplatten (7 bis 9, 17a bis 17c, 23a bis 23c) mit Durchgangslöchern, versehen sind, die in einem Lochmuster (11) angeordnet sind, das identisch mit einem Lochmuster (12) des Befestigungsflansches (6) angeordnet ist.

5. Bausatz nach einem der vorhergehenden Ansprüche, **dadurch gekennzeichnet, dass** die Distanzplatte (6) eine einseitig offene Tasche aufweist, in die der Befestigungsflansch (6) eingeschoben ist, wobei die Tiefe der Tasche (10) der Dicke des eingeschobenen Befestigungsflansches (6) entspricht.

6. Bausatz nach einem der vorhergehenden Ansprüche, **dadurch gekennzeichnet, dass** die Distanzplatte (7 bis 9, 17a bis 17c, 23a bis 23c) an drei Randseiten einen hinterschnittenen Kragen (14) aufweist, wobei die Tiefe der Hinterschneidung der Dicke des Befestigungsflansches (6) entspricht.

7. Bausatz nach einem der vorhergehenden Ansprüche, **dadurch gekennzeichnet, dass** die Distanzplatte (7 bis 9, 17a bis 17c, 23a bis 23c) und der Befestigungsflansch (6) miteinander korrespondierende Rastmittel aufweisen.

8. Bausatz nach einem der vorhergehenden Ansprüche, **dadurch gekennzeichnet, dass** die Rastmittel aus an der Distanzplatte (7 bis 9, 17a bis 17c, 23a bis 23c) angeformten Rastzapfen (15) und Rastöffnungen (16) des Befestigungsflansches (6) bestehen.

9. Bausatz nach einem der vorhergehenden Ansprüche, **dadurch gekennzeichnet, dass** die Verbindungsbereiche der in Längsachsrichtung der Auszugsführung (4) hintereinander liegenden Distanzplatten (17a, 17b, 17c) oder die Verbindungsbereiche der in Längsachsrichtung der Auszugsführung (4) übereinander liegenden Distanzplatten (23a, 23b, 23c) jeweils als Sollbruchstelle ausgebildet sind.

10. Bausatz nach Anspruch 8, **dadurch gekennzeichnet, dass** die Sollbruchstelle durch im Sinne einer Perforierung hintereinander liegende Schlitze (20) gebildet ist.

11. Bausatz nach Anspruch 8 oder 9, **dadurch gekennzeichnet, dass** die Sollbruchstelle als Quer- oder Längskerbung (22, 24) ausgebildet ist.

12. Bausatz nach einem der vorhergehenden Ansprüche, **dadurch gekennzeichnet, dass** die übereinander liegenden Distanzplatten (23a bis 23c) quer zur Längserstreckung an ihren äußeren Randbereichen jeweils eine hinterschnittene Führungsleiste (25) aufweist, zur Halterung des Befestigungsflansches (6).

13. Bausatz nach einem der vorhergehenden Ansprüche, **dadurch gekennzeichnet, dass** die hintereinander angeordneten Distanzplatten (17a bis 17c) in Längsrichtung der Auszugsführung (4) sich erstreckende, an einem Randbereich angeformte hinterschnittene Führungsleisten (18) aufweist, die den Befestigungsflansch (6) an einem Randbereich halten.

14. Bausatz nach einem der vorhergehenden Ansprüche, **dadurch gekennzeichnet, dass** in den hintereinander liegenden Distanzplatten (17a bis 17c) ein Langloch vorgesehen ist, das sich in Längsrichtung der Auszugsführung (4) erstreckt und an dessen einer Wandung eine Zahnreihe (19) angeformt ist, in die ein drehbar mit der Befestigungsplatte (6) verbundenes Zahnrad (21) eingreift.

## Claims

1. A kit of a furniture pullout guide, having at least one fastening flange (6), which is attached on a side wall (2) of a furniture body (1) and supports a guide rail (5), wherein at least one spacer plate (7 to 9, 17a to 17c, 23a to 23c) is assigned to the fastening flange (6) for thickness compensation of the side part (2), against which spacer plate the side of the fastening flange (6) facing away from the guide rail (5) in the installed position presses,
**characterized in that** the fastening flange (6) is retained in a premounted formfitting and/or friction-locked manner on the spacer plate (7 to 9, 17a to 17c, 23a to 23c), wherein the fastening flange (6) and the spacer plate (7 to 9, 17a to 17c, 23a to 23c) have formfitting and/or friction-locked means for the mutual retention.

2. The kit according to Claim 1, **characterized in that** multiple spacer plates (7 to 9, 17a to 17c, 23a to 23c), which differ in the thickness thereof, are provided.

3. The kit according to Claim 2, **characterized in that** the multiple spacer plates (7 to 9, 17a to 17c, 23a to 23c) of different thicknesses are provided as plate bolts (17, 23).

4. The kit according to one of the preceding claims, **characterized in that** the spacer plates (7 to 9, 17a to 17c, 23a to 23c) are provided with through holes, which are arranged in a hole pattern (11), which is identical to a hole pattern (12) of the fastening flange (6).

5. The kit according to any one of the preceding claims, **characterized in that** the spacer plate has a pocket open on one side, into which the fastening flange (6) is inserted, wherein the depth of the pocket (10) corresponds to the thickness of the inserted fastening flange (6).

6. The kit according to any one of the preceding claims, **characterized in that** the spacer plate (7 to 9, 17a to 17c, 23a to 23c) has an undercut collar (14) on three edge sides, wherein the depth of the undercut corresponds to the thickness of the fastening flange (6).

7. The kit according to any one of the preceding claims, **characterized in that** the spacer plate (7 to 9, 17a to 17c, 23a to 23c) and the fastening flange (6) have catch means corresponding to one another.

8. The kit according to any one of the preceding claims, **characterized in that** the catch means consist of catch pins (15), which are formed on the spacer plate (7 to 9, 17a to 17c, 23a to 23c), and catch openings (16) of the fastening flange (6).

9. The kit according to any one of the preceding claims, **characterized in that** the connection regions of the spacer plates (17a, 17b, 17c), which are located in succession in the longitudinal axial direction of the pullout guide (4), or the connection regions of the spacer plates (23a, 23b, 23c), which are located one above another in the longitudinal axial direction of the pullout guide (4), are each formed as an intended breakpoint.

10. The kit according to Claim 8, **characterized in that** the intended breakpoint is formed by slots (20) located in succession as a perforation.

11. The kit according to Claim 8 or 9, **characterized in that** the intended breakpoint is formed as a transverse or longitudinal notch (22, 24).

12. The kit according to any one of the preceding claims, **characterized in that** the spacer plates (23a to 23c) located one above another each have an undercut guide strip (25) transversely to the longitudinal extension on the outer edge regions thereof, for retaining the fastening flange (6).

13. The kit according to any one of the preceding claims, **characterized in that** the spacer plates (17a to 17c), which are arranged in succession, have undercut guide strips (18), which extend in the longitudinal direction of the pullout guide (4) and are formed on an edge region, and which retain the fastening flange (6) on an edge region.

14. The kit according to any one of the preceding claims, **characterized in that** an oblong hole is provided in the spacer plates (17a to 17c) located in succession, which extends in the longitudinal direction of the pullout guide (4), and a row of teeth (19) is formed on a wall thereof, in which a gearwheel (21) connected to the fastening plate (6) engages in a rotatable manner.

## Revendications

1. Ensemble de matériel pour un guide d'extraction de meuble, avec au moins une bride de fixation (6) raccordée à une paroi latérale (2) d'un corps de meuble (1) et portant un rail de guidage (5), laquelle bride de fixation (6) est associée, afin de compenser l'épaisseur de la partie latérale (2), avec au moins une plaque d'écartement (7 à 9, 17a à 17c, 23a à 23c) sur laquelle repose, dans la position montée, la face de la bride de fixation (6) tournée à l'opposé du rail de guidage (5), **caractérisé en ce que** la bride de fixation (6) préassemblée est retenue par correspondance de forme et/ou friction sur la plaque d'écartement (7 à 9, 17a à 17c, 23a à 23c), la bride de fixation (6) et la plaque d'écartement (7 à 9, 17a à 17c, 23a à 23c) présentant, pour leur maintien réciproque, des moyens en correspondance de forme et/ou à friction.

2. Ensemble de matériel selon la revendication 1, **caractérisé en ce que** plusieurs plaques d'écartement (7 à 9, 17a à 17c, 23a à 23c) d'épaisseur différente sont prévues.

3. Ensemble de matériel selon la revendication 2, **caractérisé en ce que** les plusieurs plaques d'écartement (7 à 9, 17a à 17c, 23a à 23c) d'épaisseur différente se présentent comme des barrettes plates (17, 23).

4. Ensemble de matériel selon l'une des revendications précédentes, **caractérisé en ce que** les plaques d'écartement (7 à 9, 17a à 17c, 23a à 23c) sont munies de trous traversants disposés dans un motif de trous (11) qui est identique à un motif de trous (12) de la bride de fixation (6).

5. Ensemble de matériel selon l'une des revendications précédentes, **caractérisé en ce que** la plaque d'écartement présente une poche ouverte d'un côté dans laquelle la bride de fixation (6) est insérée, la profondeur de la poche (10) correspondant à l'épaisseur de la bride de fixation (6) insérée.

6. Ensemble de matériel selon l'une des revendications précédentes, **caractérisé en ce que** la plaque d'écartement (7 à 9, 17a à 17c, 23a à 23c) présente sur trois côtés du bord un collet (14) en contre-dépouille, l'épaisseur de la contre-dépouille correspondant à l'épaisseur de la bride de fixation (6).

7. Ensemble de matériel selon l'une des revendications précédentes, **caractérisé en ce que** la plaque d'écartement (7 à 9, 17a à 17c, 23a à 23c) et la bride de fixation (6) comprennent des moyens d'enclenchement qui se correspondent les uns aux autres.

8. Ensemble de matériel selon l'une des revendications précédentes, **caractérisé en ce que** les moyens d'enclenchement se composent de picots d'enclenchement (15) formés sur la plaque d'écartement (7 à 9, 17a à 17c, 23a à 23c) et d'ouvertures d'enclenchement (16) sur la bride de fixation (6).

9. Ensemble de matériel selon l'une des revendications précédentes, **caractérisé en ce que** les zones d'assemblage des plaques d'écartement (17a, 17b, 17c) qui se trouvent les unes derrière les autres dans le sens longitudinal du guide d'extraction (4) et celles des plaques d'écartement (23a, 23b, 23c) qui se trouvent les unes au-dessus des autres dans le sens longitudinal du guide d'extraction (4) sont conçues chacune comme un point de rupture.

10. Ensemble de matériel selon la revendication 8, **caractérisé en ce que** le point de rupture est formé par des fentes (20) situées les unes derrière les autres à la manière d'une perforation.

11. Ensemble de matériel selon la revendication 8 ou 9, **caractérisé en ce que** le point de rupture est conformé comme une encoche transversale ou longitudinale (22, 24).

12. Ensemble de matériel selon l'une des revendications précédentes, **caractérisé en ce que** les plaques d'écartement (23a à 23c) situées les unes au-dessus des autres présentent perpendiculairement à l'étendue longitudinale, sur leurs zones de bord extérieure, une bande de guidage (25) en contre-dépouille pour retenir la bride de fixation (6).

13. Ensemble de matériel selon l'une des revendications précédentes, **caractérisé en ce que** les plaques d'écartement (17a à 17c) disposées les unes derrière les autres présentent des bandes de guidage (18) en contre-dépouille qui s'étendent dans le sens longitudinal du guide d'extraction (4) et sont formées sur une zone de bord, qui retiennent la bride de fixation 6) sur une zone de bord.

14. Ensemble de matériel selon l'une des revendications précédentes, **caractérisé en ce qu'**il est prévu dans les plaques d'écartement (17a à 17c) disposées les unes derrière les autres un trou oblong qui s'étend dans le sens longitudinal du guide d'extraction (4) et dont une paroi comporte une rangée de dents (19) formée dessus dans laquelle se met en prise une roue dentée (21) reliée avec possibilité de rotation à la plaque de fixation (6).
